# EUROPÄISCHE PATENTSCHRIFT

(11) **EP 0 114 328 B1**
(45) Veröffentlichungstag und Bekanntmachung des Hinweises auf die Patenterteilung: **15.07.1987**
(21) Anmeldenummer: 83112738.6
(22) Anmeldetag: 17.12.1983
(51) Int. Cl.: E05D 13/00, E06B 9/209

(54) **Absturzsicherung für die Verschlusselemente von Gebäude- und Fahrzeugverschlüssen**
Anti-chute safety device for the closure elements of building and vehicle closures
Dispositif de sécurité anti-chute pour les éléments de fermeture de bâtiments et véhicules

(30) Priorität: 29.12.1982 DE 3248499; 14.09.1983 DE 3333106
(43) Veröffentlichungstag der Anmeldung: 01.08.1984
(73) Patentinhaber: Rollwände- & Jalousienfabrik C. Behrens GmbH & Co., D-3000 Hannover (DE)
(72) Erfinder: Schneider, Rudolf, D-3111 Schwienau (DE)
(74) Vertreter: Depmeyer, Lothar

## Beschreibung

Die Erfindung betrifft eine Absturzsicherung für die Verschlusselemente von Gebäude- und Fahrzeugverschlüssen, wobei die Verschlusselemente durch Rollen od. dgl. in senkrechten oder schrägen oder senkrechten und waagerechten Führungen durch ein Seil od. dgl. in Verbindung mit einer losen Rolle bewegbar sind.

Bei Sektionaltoren ist es bekannt, die Sicherung in Abhängigkeit von der Beschaffenheit der Tragkette bzw. des Tragseiles auszulösen. Ein solches Auslösen geschieht immer dann, wenn das Seil oder die Kette schlaff geworden ist, mit Nachteil aber auch immer dann, wenn nur eine verzögerte Bewegung des Bodenfeldes kurzfristig zu einer Entlastung des Seiles bzw. der Kette führte.

Darüber hinaus ist es nachteilig, wenn die Absturzsicherung ruck- oder stossartig wirksam wird, was z.B. immer dann unvermeidbar ist, wenn die Absturzsicherung durch Bolzen oder Klinken bewirkt wird.

Es ist bei rollengeführten heb- und senkbaren Verschlusselementen von Toren bekannt (FR-A-2394660), die Führungsbahn für die Rollen beim Bruch eines Seiles zu verengen, wobei die Rollenachse durch einen Keil eingeklemmt wird. Die Klemmung erfolgt hierbei jedoch zwischen der Führungsbahn für die Rolle und dem Torrahmen.

Ausgehend von Absturzsicherungen der eingangs erwähnten Art, liegt der Erfindung die Aufgabe zugrunde, die obigen Nachteile zu beseitigen und insb. zu erreichen, dass die bewegbaren Teile der Verschlüsse mit Sicherheit zum Stehen kommen, jedoch nicht ruckartig, sondern in schonender Weise mit einem bestimmten, jedoch festgelegten Bremsweg.

Zur Lösung dieser Aufgabe ist erfindungsgemäss die Führungsbahn für die Rollen od. dgl. durch eine quer zu dieser Bahn bewegbare Backe verengbar, die im Ruhezustand unter der Wirkung einer durch ein Arretierungsmittel arretierbaren Rückstellkraft steht und beim Auslösen der Absturzsicherung vom Arretierungsmittel freigegeben wird. Im Falle eines unerwünschten Betriebszustandes wird somit durch eine Querbewegung dieser Backe eine Verengung der Führungsbahn in der Weise herbeigeführt, dass sich die Rollen od. dgl. in dieser Verengung verklemmen, wobei es sich versteht, dass die so herbeigeführte Bremswirkung nicht schlagartig, sondern in Abhängigkeit von der allmählich zunehmenden Verengung vollzogen wird. Diese Bakken, die somit mit den bei Bremsen üblichen Bakken vergleichbar sind, können besondere, für sich angeordnete Elemente sein, jedoch ist es besonders günstig, die Führungsschienen zu teilen, um so einen Schienenabschnitt als Backe benutzen zu können, wobei mit Vorteil zur Erzielung einer Verengung eine schwenkbare Lagerung dieses Schienenabschnittes vorgesehen wird. Für den Fall, dass die senkrechte Führungsbahn an ihrem oberen Ende über einen Bogen in einen waagrechten Schienenabschnitt übergeht, ist es vorteilhaft, den radial aussen liegenden Bogenteil schwenkbar an seinem oberen Ende in der Weise zu lagern, dass ein Verschwenken kurz vor dem senkrechten Schienenabschnitt zu der gewünschten Verengung der Führungsbahn führt.

Um diese Backenbewegung herbeiführen zu können, wird der Backe vorzugsweise eine im gespannten Zustand arretierbare Feder, insbesondere Druckfeder, zugeordnet, die zum Zwecke der Backenbewegung von ihrer Arretierung befreit wird. Mit der sich entspannenden Feder erfolgt die Backenbewegung bzw. ein Verschwenken des erwähnten Bogenteiles in der Weise, dass die Führungsbahn nach unten hin eine Verengung erfährt.

Wichtig ist dabei auch die Auslösung der Bakkenbewegung. Die Erfindung geht dabei aus von der Tatsache, dass der Antrieb des Gebäude- bzw. Fahrzeugverschlusses über ein Seil oder dgl. in Verbindung mit einer losen Rolle geschieht, an der eine Zugfeder angreift, welche ständig unter Vorspannung steht, und zwar in der Weise, dass auch kurzzeitige Entlastungen oder verzögerte Bewegungen einzelner Sektionen nicht zur Aufhebung der Vorspannung führen. Tritt indessen ein Seilbruch ein bzw. ein Federbruch, so wird auch die Vorspannung der Feder aufgehoben, und diese Feder sinkt dann nach unten ab. Diese Senkbewegung wird nunmehr zur Auslösung der erwähnten Arretierung ausgenutzt. Am unteren Federende ist ein Zugelement befestigt, das mit dem Absinken der Feder nach unten gebogen wird. Ist am oberen Ende des Zugelementes ein Arretierungsbolzen befestigt, so vollzieht dieser mit der Betätigung des Zugelementes eine Bewegung zur Freigabe der Feder zur Beaufschlagung der erwähnten Backen. Dabei versteht es sich, dass das Zugelement bzw. der damit zusammenwirkende Arretierungsbolzen ebenfalls unter Federspannung steht, um das Zugelement straffzuhalten. Diese an sich geringe Federkraft muss überwunden werden, wenn das Zugseil durch die herabsinkende, mit der losen Rolle versehene Zugfeder beaufschlagt wird.

Z.B. bei grösseren Verschlusselementen kann es zudem zweckmässig sein, für eine gesteigerte Rollenklemmung zu sorgen. Zur Lösung dieser Aufgabe ist erfindungsgemäss das zum Auslösen der Sicherung eine rückläufige Bewegung ausführende Arretiermittel unter Federkraft zumindest in etwa in die Ursprungslage zurückführbar, und zudem erschwert oder verhindert das Arretiermittel in der zurückgeführten Stellung bei ausgelöster Sicherung eine Rückführung der Backen.

Demgemäss hat das Arretiermittel eine Doppelfunktion; einmal arretiert es die erwähnten Backen bzw. den sie beaufschlagenden Stössel in der Ruhestellung, zum anderen blockiert oder sichert dieses Mittel die Backe, wenn sie sich in der Wirkstellung befindet, also die Rollen der Verschlusselemente festhalten soll. Zweckmässigerweise steht dabei dieses Mittel unter Federeinwirkung; die zugehörige Feder führt dann das Mittel in seine Ursprungslage zurück, wobei jedoch die Backe inzwischen die Wirkstellung bzw. die Klemmstellung eingenommen hat. In dieser Ursprungslage sichert das Mittel die Backe gegen Zurückklappen od. dgl., damit sie so vergleichsweise grössere Klemm- und Haltekräfte auf sich nehmen kann.

Besonders vorteilhaft ist es auch, wenn das Arretiermittel bzw. der vorgenannte Bolzen an seinem vorderen Ende keilartig auf die Backe bzw. den sie beaufschlagenden Stössel einwirkt. Dadurch ergeben sich grosse Haltekräfte, die der Backe zu entsprechenden Klemmkräften verhilft.

Weitere Einzelheiten der Erfindung werden in der Zeichnung beispielsweise erläutert.

Es zeigen:
Fig. 1 eine Teilseitenansicht eines Sektionaltores,
Fig.2 einen Schnitt nach der Linie 11-11 von Fig. 1 und
Fig. 3 eine Einzelheit, und zwar von dem Zugelement für den Arretierungsbolzen,
Fig. 4 das untere Ende der Klemmbacke in der Ansicht.

Die nur durch einen gestrichelten Linienzug aufgezeigten, untereinander gelenkig miteinander verbundenen Sektionen 1 des Tores als Verschluss für eine Gebäudeöffnung haben an ihren Enden bzw. Gelenkstellen Querbolzen 2 zur Lagerung von Rollen 3. Diesen sind zu beiden Seiten der Gebäudeöffnung befindliche senkrechte Führungsschienen 4 zugeordnet, die über einen 90°-Bogen 5 in einen waagerechten Abschnitt 6 der Führungsbahn übergehen. Dieser Abschnitt 6 dient zur Aufnahme der Sektionen 1, wenn sich der Verschluss in der Ruhestellung befindet, während die Führungsschienen 4 die Sektionen 1 aufnehmen, wenn die Gebäudeöffnung geschlossen ist.

Der Antrieb des Gebäudeverschlusses erfolgt durch einen nicht näher dargestellten Elektromotor in Verbindung mit einem Zugseil 7, das an seinem unteren Ende über eine lose Rolle 8 geführt ist. Diese Rolle 8 ist mit einer Halterung 9 für das obere Ende einer senkrecht angeordneten Zugfeder 10 versehen, die ihrerseits am unteren Ende mit einer geringfügig absenkbaren unteren Halterung 11 in Verbindung steht.

Die Führungsbahn für die Rollen 3 mit den Abschnitten 4, 5 und 6 haben einen etwa c-förmigen Querschnitt, der jedoch auch abweichend gestaltet sein kann. Während die Abschnitte 4, 6 einen starren Querschnitt haben, ist der Abschnitt 5 bzw. Bogen 5 geteilt. Beide Bogenteile 12, 13 haben einen etwa j-förmigen Querschnitt mit einem sich geringfügig überlappenden Schenkel 14. Während das untere Bogenteil 13 starr und unverrückbar gelagert ist, kann das obere Bogenteil 12 um eine an seinem oberen Ende befindliche waagerechte Achse 15 verschwenkt werden, und zwar von der in der Zeichnung wiedergegebenen Normalstellung aus in Richtung des Pfeiles 16. Demgemäss nehmen die beiden Bogenteile 12, 13 unter normalen Betriebsbedingungen die in Fig. 2 wiedergegebene Stellung ein, demgemäss können die Rollen 3 - ebenso wie in den Abschnitten 4, 6 - ungehindert bewegt werden.

Zur Beaufschlagung des Bogenteiles 12 dient ein verschiebbar gelagerter, waagerechter Stössel 17, der durch eine vorgespannte Druckfeder 18 beaufschlagt ist, jedoch normalerweise durch einen Arretierbolzen 19 an einer Bewegung in Richtung des Pfeiles 16 gehindert ist. An der zur Aufnahme des Stössels 17 dienenden Lagerplatte 20 stützt sich auch eine dem Arretierbolzen 19 zugeordnete Druckfeder 21 ab, die den Arretierbolzen 19 in der Wirkstellung gemäss Zeichnung zu halten sucht.

Am unteren Ende des Arretierbolzens 19 greift ein Seil 22 an, das senkrecht nach unten geführt ist, die Halterung 9 frei durchsetzt und an der unteren, absenkbaren Halterung 11 befestigt ist.

Wichtig ist ferner, dass im Betriebszustand die Zugfeder 10 unter Vorspannung steht und somit um ein bestimmtes Mass gelängt ist. Demgemäss können also bestimmte festgelegte Hübe im Bereich der losen Rolle 8 auftreten, ohne die Vorspannung aufzuheben.

Bricht das Zugseil 7 oder die Zugfeder 10 und droht eine ungewollte Lageveränderung der Sektionen 1, so senkt sich unweigerlich die Zugfeder 10 ab, wobei auch die Halterung 11 sich nach unten bewegt. Dabei wird das Seil 22 nach unten gezogen und schliesslich der Arretierbolzen 19 aus seiner Wirkstellung bewegt, womit die Druckfeder 18 frei wird und das Bogenteil 12 in Richtung des Pfeiles 16 verschwenkt wird.

Dadurch wird die Führungsbahn für die Rollen 3 verengt und das Spiel bei 23 oberhalb der Rollen 3 aufgehoben. Es tritt ein Abbremsen der beaufschlagten Rollen 3 ein und schliesslich ein Arretieren durch Einklemmen. Damit ist ein Absturz verhindert.

Um bei zu starken Kräften Beschädigungen im Bereich der Lagerplatte 20 auszuschliessen, erhält das Seil 22 gemäss Fig. 3 eine Sollbruchstelle in Form einer leichter zerstörbaren Drahtöse 24.

Es sei noch erwähnt, dass die Betätigung der Absturzsicherung bzw. die Auslösung durch die erwähnte absinkende Bewegung der Zugfeder 10 in Verbindung mit der losen Rolle 8 ggfs. auch bei anderen Endfixierungen (im Falle des drohenden Absturzes) anwendbar ist, jedoch muss in jedem Falle eine Vorspannung für diese Zugfeder gegeben sein, die auch dann erhalten bleibt, wenn sich die Seilspannungen in Grenzen ändern sollten.

Anstelle der Rollen 3 können auch Gleitschuhe benutzt werden, da auch bei ihnen eine Klemmung bzw. vorherige Bremsung möglich ist.

Ist der erwähnte Bruch des Zugseiles 7 oder der Zugfeder 10 ggfs. auch anderer Bauelemente eingetreten und dabei das Bogenteil 12 in Richtung des Pfeiles 16 zur Verklemmung der Rolle 3 verschwenkt worden, nachdem das winkelförmige obere Ende 24 des Arretierbolzens 19 den am vorderen Ende des Stössels 17 befindlichen Schuh 22 bzw. seinen nach unten gerichteten Vorsprung 23 freigegeben hat, gelangt der Arretierbolzen 19 mit dem Ende 24 nach kurzzeitiger Rücklaufbewegung unter der Wirkung der Druckfeder 21 in die Stellung gemäss Fig. 4. Da sich der Schuh 22 nach vorne bewegt hat, gelangt das Ende 24 hinter den Vorsprung 23 in der Weise, dass eine Rücklaufbewegung des Bogenteils 12 gegen die Richtung des Pfeiles 16 ausgeschlossen ist. Das obere Ende 24 blockiert somit das als Backe wirkende Bogenteil 12 und verhindert ein Zurückklappen.

Um ein gutes Andrücken zu erreichen, hat das obere Ende 24 an der dem Bogenteil 12 zugekehrten Seite eine Schrägfläche 25, die mit einer entsprechend verlaufenden Schrägfläche 26 des Schuhes 22 korrespondiert. Der Anstieg dieser Schrägfläche 25, 26 ist so gewählt, dass Selbsthemmung entsteht, dass aber eine Längsbewegung des Arretierbolzens 19 zu einer Bewegung des Bogenteils 12 im Sinne des Pfeiles 16, also zu einer Erhöhung der Anpressung im Klemmbereich führt.

Aus Festigkeitsgründen sind die senkrechte Lagerstelle 27 des Arretierbolzens 19 und die waagerechte Lagerstelle 28 an einer gemeinsamen Lagerplatte 20 fest verankert. Dabei kann ggfs. auch an der Rückseite 29 des oberen Endes 24 eine von der Lagerplatte 20 gebildete feste Anschlagstelle 30 gegeben sein, um Ausweichbewegungen des Arretierbolzens 19 nach hinten auszuschalten.

## Patentansprüche

1. Absturzsicherung für die Verschlusselemente von Gebäude- und Fahrzeugverschlüssen, wobei die Verschlusselemente durch Rollen od. dgl. in senkrechten oder schrägen oder senkrechten und waagerechten Führungen durch ein Seil (7) od. dgl. in Verbindung mit einer losen Rolle (8) bewegbar sind, dadurch gekennzeichnet, dass die Führungsbahn für die Rollen (3) od. dgl. durch eine quer zu dieser Bahn bewegbare Backe (12) verengbar ist, die im Ruhezustand unter der Wirkung einer durch ein Arretierungsmittel (19, 24) arretierbare Rückstellkraft (18) steht und beim Auslösen der Absturzsicherung vom Arretierungsmittel freigegeben wird.

2. Absturzsicherung nach Anspruch 1, dadurch gekennzeichnet, dass die Backe (12) ein Teil des die Führungsbahn bildenden Profils ist.

3. Absturzsicherung nach Anspruch 1 und 2, dadurch gekennzeichnet, dass sich die Backe im Bereich eines Bogens (5) befindet, der eine senkrechte und eine etwa waagerechte Führungsbahn miteinander verbindet.

4. Absturzsicherung nach Anspruch 1, dadurch gekennzeichnet, dass die Backe um eine vorzugsweise waagerechte Achse (15) schwenkbar ist.

5. Absturzsicherung nach Anspruch 4, dadurch gekennzeichnet, dass sich die Achse (15) am oberen Ende der Backe befindet.

6. Absturzsicherung nach Anspruch 3, dadurch gekennzeichnet, dass etwa die obere Hälfte (12) der Führungsbahn die Backe ist.

7. Absturzsicherung nach Anspruch 1, dadurch gekennzeichnet, dass die Backe radial in bezug auf die Rollen (3) od. dgl. bewegbar ist.

8. Absturzsicherung nach Anspruch 2, dadurch gekennzeichnet, dass das Profil einen etwa c-förmigen Querschnitt hat und etwa mittig (unter Teilung eines Schenkels 14) geteilt ist (Fig. 2).

9. Absturzsicherung nach Anspruch 8, dadurch gekennzeichnet, dass sich die Schenkel (14) überlappen.

10. Absturzsicherung nach Anspruch 8, dadurch gekennzeichnet, dass bei nicht angezogener Backe (12) zwischen dieser und der Rolle (3) ein nur geringes Spiel (23) von einigen Millimetern vorgesehen ist.

11. Absturzsicherung nach einem oder mehreren vorausgehenden Ansprüchen, wobei der Verschlussantrieb eine vorgespannte Zugfeder (10) aufweist, dadurch gekennzeichnet, dass die Auslösung der Backenarretierung bei entspannter Zugfeder (19) erfolgt.

12. Absturzsicherung nach Anspruch 11, dadurch gekennzeichnet, dass das untere Federende an einer verschiebbaren Halterung (11) befestigt ist, die bei entspannter Feder (10) absinkt und die Backenarretierung auslöst.

13. Absturzsicherung nach Anspruch 13, dadurch gekennzeichnet, dass das Betätigungselement (22) zur Betätigung der Backenarretierung mit einer Sollbruchstelle (Fig. 3) ausgestattet ist die bei Überlast anspricht.

14. Absturzsicherung nach Anspruch 1, dadurch gekennzeichnet, dass zum Auslösen der Sicherung eine rückläufige Bewegung ausführende Arretiermittel (19, 24) unter Federkraft zumindest in etwa in die Ursprungslage zurückführbar ist und in der zurückgeführten Stellung bei ausgelöster Sicherung eine Rückführung der Backen (12) erschwert oder gar verhindert.

15. Absturzsicherung nach Anspruch 14, dadurch gekennzeichnet, dass das Arretierungsmittel (19, 24) bei ausgelöster Sicherung bzw. der in der Wirkstellung befindlichen Backe (12) die Bakke bzw. das sie beaufschlagende Element (17, 22) hinterfasst.

16. Absturzsicherung nach Anspruch 15, dadurch gekennzeichnet, dass das Arretiermittel (19, 24) bei ausgelöster Sicherung bzw. der in der Wirkstellung befindlichen Backe (12) die Backe bzw. das auf sie einwirkende Element (17, 22) keilartig beaufschlagt.

## Claims

1. Anti-chute safety device for the closure elements of building and vehicle closures, the closure elements being displaceable by rollers or the like in vertical or inclined or vertical and horizontal guide tracks by means of a cable (7) or the like in conjunction with an idle roller (8), characterised in that the guide track for the rollers (3) or the like can be reduced in width by means of a shoe (12) which, in the state of rest, is under the influence of a restoring force (18), which is lockable by a locking means (19, 24) and is released from the locking means when the anti-chute safety device is triggered.

2. Anti-chute safety device according to claim 1, characterised in that the shoe (12) is a portion of the profile forming the guide track.

3. Anti-chute safety device according to claims 1 and 2, characterised in that the shoe is situated in the region of a curve (5) which interconnects a vertical guide track and a substantially horizontal guide track.

4. Anti-chute safety device according to claim 1, characterised in that the shoe is pivotable about an axle (15) which is preferably horizontal.

5. Anti-chute safety device according to claim 4, characterised in that the axle (15) is situated at the upper end of the shoe.

6. Anti-chute safety device according to claim 3, characterised in that substantially the upper half (12) of the guide track is the shoe.

7. Anti-chute safety device according to claim 1, characterised in that the shoe is radially displaceable in relation to the rollers (3) or the like.

8. Anti-chute safety device according to claim 2, characterised in that the profile has a substantially C-shaped cross-section and is divided substantially centrally (with the division of a flange [14]) (Fig. 2).

9. Anti-chute safety device according to claim 8, characterised in that the flanges (14) overlap one another.

10. Anti-chute safety device according to claim 8, characterised in that only a small clearance (23) of a few millimetres is provided between the shoe (12) and the roller (3) when the shoe is not tightened.

11. Anti-chute safety device according to one or more of the preceding claims, the closure drive having an biassed tension spring (10), characterised in that the shoe locking means is triggered when the tension spring (10) is relieved of tension.

12. Anti-chute safety device according to claim 11, characterised in that the lower end of the spring is secured to a displaceable retention means (11) which descends when the spring (10) is relaxed and triggers the shoe locking means.

13. Anti-chute safety device according to claim 13, characterised in that the actuating element (22) for actuating the shoe locking means is provided with an intended breaking point (Fig. 3) which comes into effect in the event of overloading.

14. Anti-chute safety device according to claim 1, characterised in that the locking means (19, 24) which executes a revese movement in order to trigger the safety device, is returnable into roughly the original position by means of resilient force and, in the returned position, impedes or even prevents the shoes (12) from returning when the safety device has been triggered.

15. Anti-chute safety device according to claim 14, characterised in that, when the safety device has been triggered, or respectively when the shoe (12) is in the operative position, the locking means (19, 24) engages behind the shoe, or respectively behind the element (17, 22) acting thereupon.

16. Anti-chute safety device according to claim 15, characterised in that, when the safety device has been triggered, or respectively when the shoe (12) is in the operative position, the locking means (19, 24) acts in a wedge-shaped manner upon the shoe, or respectively upon the element (17,22) acting thereupon.

## Revendications

1. Dispositif de sécurité anti-chute pour les éléments de fermeture de dispositifs de fereme- ture de bâtiments et de véhicules, les éléments de fermeture pouvant être déplacés au moyen de galets ou analogues dans des guides verticaux ou obliques ou dans des guides verticaux et horizontaux au moyen d'un câble (7) ou analogue, en liaison avec un galet fou (8), caractérisé par le fait que la voie de guidage pour les galets (3) ou analogues peut être rétrécie au moyen d'une mâchoire (12), qi est déplaçable transversalement par rapport à cette voie de guidage et, à l'état de repos, est soumise à l'action d'une force de rappel (18) pouvant être annihilée par un dispositif de blocage (19, 24), et est libérée par le dispositif de blocage lors du déclenchement du dispositif anti-chute.

2. Dispositif de sécurité anti-chute suivant la revendication 1, caractérisé par le fait que la mâchoire (12) fait apartie du profilé constituant la voie de guidage.

3. Dispositif de sécurité anti-chute suivant les revendications 1 et 2, caractérisé par le fait que la mâchoire est située au voisinage d'un coude (5) qui relie entre elles une voie de guidage verticale et une voie de guidage approximativement horizontale.

4. Dispositif de sécurité anti-chute suivant la revendication 1, caractérisé par le fait que la mâchoire peut pivoter autour d'un axe (15) qui est de préférence horizontal.

5. Dispositif de sécurité anti-chute suivant la revendication 4, caractérisé par le fait que l'axe (15) est situé à l'extrémité supérieure de la mâchoire.

6. Dispositif de sécurité anti-chute suivant la revendication 3, caractérisé par le fait qu'approximativement la moitié supérieure (12) de la voie de guidage constitue la mâchoire.

7. Dispositif de sécurité anti-chute suivant la revendication 1, caractérisé part le fait que la mâchoire est déplaçable radialement par rapport aux galets (3) ou analogues.

8. Dispositif de sécurité anti-chute suivant la revendication 2, caractérisé par le fait que le profilé possède une section transversale approximativement en forme de C et est subdivisé approximativement dans sa partie médiane (par subdivision d'une branche 14) (figure 2).

9. Dispositif de sécurité anti-chute suivant la revendication 8, caractérisé par le fait que les branches (4) se recouvrent.

10. Dispositif de sécurité anti-chute suivant la revendication 8, caractérisé par le fait que, dans le cas où la mâchoire (12) n'est pas serrée, seul un faible jeu (23) de quelques millimètres est présent entre cette mâchoire et le galet (3).

11. Dispositif de sécurité anti-chute suivant l'une ou plusieurs des revendications prédé- dentes, dans lequel le système d'entraînement du dispositif de fermeture comporte un ressort de traction précontraint (10), caractérisé par le fait que le déclenchement du dispositif de blocage de la mâchoire s'effectue lorsque le ressort de traction (10) est détendu.

12. Dispositif de sécurité anti-chute suivant la revendication 11, caractérisé par le fait que l'extrémité inférieure du ressort est fixée à un support déplaçable (11), qui s'abaisse lorsque le ressort (10) est détendu et déclenche le dispositif de blocage de la mâchoire.

13. Dispositif de sécurité anti-chute suivant la revendication 13, caractérisé par le fait que l'organe d'actionnement (22) servant à actionner le dispositif de blocage de la mâchoire est équipé d'un point de rupture de consigne (figure 3), qui répond dans le cas d'une surcharge.

14. Dispositif de sécurité anti-chute suivant la revendication 1, caractérisé par le fait que pour le déclenchement du dispositif de sécurité, un dispositif de blocage (19, 24), qui exécute un déplacement rétrograde, peut être ramené, sous l'action de la force du ressort, au moins approximativement dans la position initiale et, dans sa position ramenée en arrière, complique ou même empêche un retour en arrière de la mâchoire (12), lorsque le dispositif de sécurité est déclenché.

15. Dispositif de sécurité anti-chute suivant la revendication 14, caractérisé par le fait que dans le cas où le dispositif de sécurité est déclenché ou bien lorsque la mâchoire (12) est située dans la position active, le dispositif de blocage (19, 24) s'applique derrière la mâchoire ou derrière l'élément (17,21) qui charge cette dernière.

16. Dispositif de sécurité anti-chute suivant la revendication 15, caractérisé par le fait que lorsque le dispositif de sécurité est déclenché ou que la mâchoire (12) est située dans la position active, le dispositif de blocage (19,24) charge à la manière d'un coin la mâchoire ou l'élément (17, 22) qui agit sur cette dernière.
